# EUROPÄISCHE PATENTSCHRIFT

(11) **EP 3 488 174 B1**
(45) Veröffentlichungstag und Bekanntmachung des Hinweises auf die Patenterteilung: **31.08.2022**
(21) Anmeldenummer: 17731890.4
(22) Anmeldetag: 21.06.2017
(51) Int. Cl.: F41G 1/473

(54) **SCHUSSWAFFE SOWIE VERFAHREN ZUR VERBESSERUNG DER TREFFSICHERHEIT**
FIREARM AND METHOD FOR IMPROVING ACCURACY
ARME À FEU ET PROCÉDÉ PERMETTANT D'AMÉLIORER LA PRÉCISION DE TIR

(30) Priorität: 19.07.2016 DE 102016113262
(43) Veröffentlichungstag der Anmeldung: 29.05.2019
(73) Patentinhaber: Hahn, Michael, 41189 Mönchengladbach (DE)
(72) Erfinder: Hahn, Michael, 41189 Mönchengladbach (DE)
(74) Vertreter: Kluin, Jörg-Eden
(86) Internationale Anmeldenummer: PCT/EP2017/065267
(87) Internationale Veröffentlichungsnummer: WO 2018/015096

(56) Entgegenhaltungen:
- US-A1- 2011 162 250
- US-A1- 2014 283 429
- US-B1- 6 252 706

## Beschreibung

Die Erfindung betrifft eine Jagd-Schusswaffe, das heißt eine Jagdwaffe, wie sie bei Drückjagden Verwendung findet, die mit einer Ziel- oder Visiereinrichtung ausgerüstet ist, die eine Visierlinie aufweist, sowie ein Verfahren zur Verbesserung der mit einer Schusswaffe erzielbaren Treffsicherheit bei einem Schuss auf ein sich in einer horizontalen Richtung bewegendes Ziel, wobei eine Visierlinie auf das Ziel gerichtet ist.

Bei einem Ziel, welches sich mit einer Bewegungskomponente in einer horizontalen Richtung und quer zur Schussrichtung bewegt, muss der Haltepunkt, auf den die Visierlinie einer Visiereinrichtung gerichtet ist, vorgehalten werden, um die Querbewegung des Zieles während der Flugzeit eines mit der Schusswaffe abgeschossenen Geschosses auszugleichen.

Aus dem militärischen Bereich ist eine Vielzahl an Waffen, Waffensystemen und Ziel- oder Visiereinrichtungen bekannt, die zur Vermeidung eines Fehlbeschusses und zur Steigerung der Treffsicherheit in Kombination mit prozessorgesteuerten und zumeist mit Radar- oder Lasertechnik ausgestatteten Ziel-Erfassungs- und Auswertesystemen betrieben werden. Solche hochtechnischen, prozessorgesteuerten Waffen- und/oder Zielerfassungssysteme sind beispielsweise in der US 2014 / 283429 A1, der US 2011 / 162250 A1 und der US 6,252,706 B1 beschrieben, zielen jedoch auf einen anderen Anwendungs- und Ausstattungsbereich ab und sind insbesondere aufgrund ihrer Erfassungs- und Auswertemethoden für jagdliche Zwecke ungeeignet.

Die vorliegende Erfindung betrifft als Schusswaffe ausschließlich Jagdwaffen, die beispielsweise auf Drückjagden Verwendung finden, in welchen auf Wild geschossen wird, das sich mit einer Fortbewegungskomponente quer zur Schussrichtung bewegt. Zur Steigerung der Treffsicherheit können solche Jagd-Schusswaffen bekanntlich mit einer Visiereinrichtung ausgestattet sein, beispielsweise mit ,Kimme und Korn', einem Fernrohr oder einem Reflexvisier. Bei bewegten Zielen muss auch bei Verwendung einer Visiereinrichtung der Haltepunkt 'manuell' in Bewegungsrichtung örtlich vor das bewegte Ziel gehalten werden.

Die Größe des Vorhaltes ist wesentlich von den folgenden drei Kenngrößen abhängig:
a) Fortbewegungsgeschwindigkeit des Ziels quer zur Schussrichtung,
b) Abstand der Schusswaffe zum Ziel,
c) Geschwindigkeit des Geschosses.

Beispielsweise bei einer Drückjagd ist die Berechnung des Vorhaltes in der Praxis regelmäßig schwer möglich, da lediglich die Geschwindigkeit des Geschosses vor Abgabe eines Schusses bekannt ist, nicht jedoch der Abstand der Schusswaffe bzw. des Schützens zum Ziel und die Geschwindigkeit des Ziels, hier das Stück Wild, mit der es sich z. B. quer zur Schussrichtung bewegt, vor Abgabe des jeweiligen Schusses. So sind Entfernungen zwischen dem Stück Wild, auf das ein Schuss abgegeben wird, und dem Schützen bzw. der Schusswaffe beispielsweise zwischen 40 und 150 m sowie Geschwindigkeiten des Stücks Wild quer zur Schussrichtung beispielsweise zwischen 5 km/h und 45 km/h durchaus denkbar.

Der Erfindung liegt die Aufgabe zugrunde, eine Jagd-Schusswaffe mit einer Visiereinrichtung, die eine Visierlinie aufweist, dahingehend weiterzuentwickeln, dass mit einfachen technischen Mitteln die Treffsicherheit bei einem Schuss auf ein sich mit einer Bewegungskomponente in einer horizontalen Richtung und quer zur Schussrichtung bewegendes Ziel zu verbessern, sowie ein entsprechendes Verfahren anzugeben.

Diese Aufgaben werden mit der in Anspruch 1 wiedergegebenen Schusswaffe und dem in Anspruch 15 wiedergegebenen Verfahren gelöst.

Die erfindungsgemäße Jagd-Schusswaffe, die mit einer Visiereinrichtung, die eine Visierlinie aufweist, ausgerüstet ist, umfasst eine Einrichtung zur Erfassung einer Bewegung der Schusswaffe in einer horizontalen Ebene, insbesondere eine Einrichtung zur Erfassung einer Schwenkbewegung der Schusswaffe in dieser horizontalen Ebene. Unter horizontaler Ebene ist die Ebene gemeint, in welcher die Schusswaffe vom Schützen verschwenkt werden muss, um die Visierlinie auf ein mit einer Bewegungskomponente quer zur Schussrichtung sich bewegendes Ziel, beispielsweise ein vorbeiziehendes Stück Wild, zu halten. Damit trotz dieser Bewegungskomponente beispielsweise des Stücks Wild der Schütze nicht einen Haltepunkt bezogen auf die Bewegungsrichtung des Stücks Wild vor letzterem wählen muss, sondern die Visierlinie weiterhin auf das Stück Wild richten kann, ist eine Einrichtung zur Veränderung des Verlaufs der Visierlinie relativ zur Schussrichtung in Abhängigkeit der mittels der Einrichtung zur Erfassung der Bewegung der Schusswaffe erfassten Bewegung vorgesehen.

Hierzu ist die Einrichtung zur Änderung des Verlaufs der Visierlinie vorzugsweise derart ausgebildet, dass der Verlauf der Visierlinie beim Erfassen einer Bewegung der Schusswaffe in der horizontalen Ebene um einen vorgegebenen, insbesondere feststehenden, Winkelbetrag entgegen der Bewegungsrichtung verändert wird. Dieser Winkelbetrag ist vom Schützen vorzugsweise einstellbar, bevorzugt in einem Bereich von 1,2° bis 1,5°, weiterhin bevorzugt in einem Bereich von 0,5° bis 2,5°, weiter bevorzugt in einem Bereich von 0° bis 5,0°. Überraschenderweise hat sich gezeigt, dass in einer Vielzahl von Drückjagdsituationen die Einstellung eines Winkelbetrages zwischen 1,2° und 1,5° geeignet ist, die Treffsicherheit wesentlich zu erhöhen, obwohl die Geschwindigkeit, mit welcher ein Stück Wild während einer Drückjagd am Schützen vorbeizieht, und die Entfernung des Stücks Wild zur Schusswaffe zum Zeitpunkt der Abgabe des Schusses - wie bereits oben erwähnt - stark variieren kann. Der Erfinder hat erkannt, dass sich gleichwohl möglicherweise aufgrund dessen, dass die Geschwindigkeit der Bewegungskomponenten des Stücks Wild quer zur Schussrichtung in Realität meistens zwischen 5 km/h und 10 km/h variiert, ein Winkelbetrag aus diesem Winkelbereich zur Erhöhung der Treffsicherheit besonders geeignet ist.

Die Visiereinrichtung kann ein Zielfernrohr umfassen.

Die beispielsweise ein Zielfernrohr umfassende Visiereinrichtung kann beispielsweise um eine etwa senkrecht zur Visierlinie verlaufende Schwenkachse verschwenkbar gelagert sein. Die Einrichtung zur Veränderung des Verlaufs der Visierlinie kann - vorzugsweise - derart mit dem Zielfernrohr wirkverbunden sein, dass mit ihr das Zielfernrohr um die Schwenkachse verschwenkbar ist.

Zusätzlich oder alternativ kann die Einrichtung zur Veränderung des Verlaufs der Visierlinie deren Verlauf relativ zur Visiereinrichtung um die Schwenkachse schwenken.

Handelt es sich bei der Visiereinrichtung um ein Zielfernrohr, so kann die Einrichtung zur Veränderung des Verlaufs der Visierlinie zwischen einem Objektiv und einem Okular des Zielfernrohres angeordnet sein und ein den Verlauf der Visierlinie bestimmendes optisches Glied aufweisen. Die Veränderung des Verlaufs der Visierlinie kann - mit anderen Worten - durch ein Schwenken der Visiereinrichtung um eine etwa senkrecht zur Visierlinie verlaufende Schwenkachse relativ zur Schussrichtung und/oder durch Veränderung des Verlaufs der Visierlinie relativ zur Visiereinrichtung bewirkt werden.

Vorzugsweise weist die Einrichtung zur Veränderung des Verlaufs der Visierlinie ein den Verlauf der Visierlinie bestimmendes optisches Glied auf, insbesondere einen Spiegel, eine Projektionsfläche oder eine Lichtquelle. Dadurch kann die Veränderung der Visierlinie durch ein Verstellen des optischen Glieds in relativ einfacher Weise erfolgen. Beispielsweise kann durch ein Verstellen eines in oder an der Visiereinrichtung angeordneten Spiegels oder einer Projektionsfläche ein in einem Sicht- oder Sehfeld der Visiereinrichtung dargestelltes und die Visierlinie bestimmendes Absehen, ein Zielstachel oder Markierungspunkt, wie beispielsweise ein Leuchtpunkt, von einer mit der Schussrichtung oder Schusslinie übereinstimmenden Lageanordnung des Punktes um einen voreingestellten, das heißt feststehenden bzw. ein festes Maß aufweisenden, Abstand seitlich versetzt werden, sodass die Visierlinie gegenüber der Schusslinie in einem vordefinierten Winkel abweicht. Ferner kann durch ein Verstellen einer Lichtquelle, beispielsweise einer den Markierungspunkt erzeugenden Lichtquelle, der Markierungspunkt um einen voreingestellten Abstand gegenüber dem mit der Schusslinie übereinstimmenden Lageanordnung des Punktes versetzt werden. Das Verstellen der Lichtquelle kann beispielsweise durch ein Drehen der Lichtquelle, durch ein teilweises Abdunkeln der Lichtquelle, oder durch mehrere unabhängig voneinander ansteuerbare Lichtquellen erfolgen. Die Lichtquelle ist bevorzugt als eine lichtemittierende Diode ausgebildet.

Vorzugsweise umfasst die Einrichtung zur Veränderung des Verlaufs der Visierlinie einen elektrisch betreibbaren Stellantrieb oder Stellmotor. Dadurch kann das Verändern des Verlaufs der Visierlinie in besonders einfacher Weise automatisch durch einen motorischen Antrieb erfolgen. Der Stellmotor kann beispielsweise als ein Servomotor mit einem voreingestellten, das heißt feststehenden, Winkelarbeitsbereich ausgestaltet sein. Der Winkelarbeitsbereich gibt also den rotatorischen Arbeitsbereich des Stellmotors vor und ist bevorzugt zur Ansteuerung einer vorgegebenen ersten Visierlinie, beispielsweise einer im Sehfeld linksorientierten Visierlinie, und einer vorgegebenen zweiten Visierlinie, beispielsweise einer im Sehfeld rechtsorientierten Visierlinie, definiert. Zum Betreiben des Stellmotors kann die Visiereinrichtung einen Energiespeicher, wie einen Akkumulator, aufweisen.

Vorzugsweise ist zum Verändern des Verlaufs der Visierlinie der Stellantrieb oder Stellmotor mit einem an der Visiereinrichtung angeordneten Justiermittel zum Einstellen einer den Verlauf der Visierlinie bestimmenden optischen Markierung oder Anzeige wirkverbunden und das Justiermittel mittels des Stellmotors motorisch angetrieben verstellbar. Dadurch kann beispielsweise das automatische Verändern des Verlaufs der Visierlinie an jedem handelsüblichen Zielfernrohr oder einer Zieloptik genutzt werden. Bei solchen Zielfernrohren kann die Markierung oder Anzeige beispielsweise als ein Absehen, Fadenkreuz oder Visierpunkt ausgebildet sein, welche üblicherweise über zumindest ein Justiermittel, wie beispielsweise eine Justierschraube, eingestellt werden können. Das Justiermittel ist dabei zumeist seitlich an einer Visiereinrichtung angeordnet und kann zumeist in Kombination mit einer eine Gegenkraft bewirkenden Feder auf die Positionierung der Markierung oder Anzeige in horizontaler und/oder vertikaler Richtung einwirken. Die Justierung erfolgt üblicherweise bei einem Kalibrieren der Visiereinrichtung gemäß der Schussrichtung der Waffe manuell von Hand, bevorzugt durch ein Drehen der Justierschraube. Der Stellmotor kann in einer vorteilhaften Ausgestaltung auf das Justiermittel aufgesetzt, beispielsweise durch eine Rastverbindung hieran oder an der Visiereinrichtung arretiert sein und das Justiermittel in Abhängigkeit einer Ansteuerung verstellen. Die Anordnung des Stellmotors kann somit bevorzugt ein Drehen der Justierschraube und in der Folge ein Versetzen der Markierung oder Anzeige im Sicht- oder Sehfeld der Visiereinrichtung sowie ein Versetzen der Visierlinie bewirken.

Vorzugsweise weist die Einrichtung zur Veränderung des Verlaufs der Visierlinie zumindest eine Lichtquelle auf, die geeignet ist, in einem Sichtfeld der Visiereinrichtung zumindest zwei, beispielsweise bei einer Kalibrierung voreinstellbare und bei Gebrauch der Waffe feststehende, im Wesentlichen horizontal nebeneinander und zueinander beabstandet angeordnete und jeweils einen Verlauf der Visierlinie bestimmende Leuchtpunkte zu erzeugen oder zu generieren, wobei die Lichtquelle in Abhängigkeit der mittels der Einrichtung zur Erfassung der Bewegung der Schusswaffe erfassten Bewegung derart ansteuerbar ist, dass ausschließlich ein zuvor der jeweils erfassten Bewegungsrichtung zugeordneter Leuchtpunkt erzeugt ist und die jeweils anderen Leuchtpunkte unbeleuchtet oder ,unerzeugt' sind. Mit anderen Worten kann die Einrichtung zur Veränderung des Verlaufs der Visierlinie zumindest zwei in einem Sichtfeld der Visiereinrichtung mittels zumindest einer Lichtquelle unabhängig voneinander darstellbare, feststehende, und jeweils einen Verlauf der Visierlinie bestimmende Leuchtpunkte aufweisen, die in Abhängigkeit der erfassten Bewegungsrichtung zum Aufleuchten ansteuerbar sind. Dadurch kann das Verändern der Visierlinie in besonders einfacher Weise allein durch ein Ansteuern einer Lichtquelle zum Beleuchten eines vordefinierten Leuchtpunkts oder eines Reflexionselements zum Spiegeln eines den Leuchtpunkt bewirkenden Lichtstrahls erfolgen. Eine solche Ausgestaltung ist beispielsweise bei einer Visiereinrichtung bevorzugt, die als ein kompaktes Reflexvisier ausgebildet ist. Der Leuchtpunkt muss nicht zwingend in Form eines Punktes ausgebildet sein, sondern kann eine beliebige Form aufweisen, beispielsweise ein Absehen, Fadenkreuz oder ein von einem Kreis umgebender Punkt. Ferner kann der Leuchtpunkt weiß, schwarz oder in einer beliebigen Farbe dargestellt sein. Besonders bevorzugt weist ein mittig in Schussrichtung angeordneter Leuchtpunkt eine andere Farbe auf als ein von der Schussrichtung abweichend angeordneter Leuchtpunkt. Unter dem Begriff darstellbar ist vorliegend ein Anzeigen oder Aufleuchten im Sichtfeld zu verstehen, beispielsweise kann ein auf eine durchsichtige Projektionsfläche, wie eine Glasfläche oder Linse, auftreffender Lichtstrahl an der Projektionsfläche die Abbildung eines Leuchtpunkts bewirken. Vorteilhafterweise können auf einer im Sichtfeld der Visiereinrichtung befindlichen Projektionsfläche insgesamt drei Leuchtpunkte, das heißt ein in der Schusslinie angeordneter erster Leuchtpunkt, ein gegenüber der Schusslinie nach links versetzter zweiter Leuchtpunkt und ein gegenüber der Schusslinie nach rechts versetzter dritter Leuchtpunkt, unabhängig voneinander erzeugbar sein, wobei stets immer nur einer der Leuchtpunkte erzeugt bzw. aufleuchtend ist und die übrigen Leuchtpunkte nicht erzeugt bzw. unbeleuchtet sind. Die Leuchtpunkte sind bevorzugt im Wesentlichen horizontal nebeneinander angeordnet und können zueinander einen jeweils voreingestellter, insbesondere feststehenden, Abstand oder eine feststehende Lageanordnung aufweisen. Bevorzugt weisen der erste und der zweite Leuchtpunkt sowie der zweite und der dritter Leuchtpunkt jeweils den gleichen Abstand zueinander auf. Je nach Erfassung einer Bewegung der Schusswaffe kann somit der zweite Leuchtpunkt oder der dritte Leuchtpunkt erzeugt werden bzw. aufleuchten, währenddessen die beiden jeweils anderen Leuchtpunkte unbeleuchtet bleiben. Dadurch kann ein Schütze die durch den erzeugten Leuchtpunkt definierte Visierlinie mit einem Ziel in Übereinstimmung oder Überdeckung bringen und aufgrund der nunmehr von der Visierlinie abweichenden Schussrichtung ein Vorhalten bei einem bewegten Ziel automatisch berücksichtigt werden. Beispielsweise wird bei einem Verschwenken der Waffe von rechts nach links, wie es vorkommen kann, wenn sich das Ziel von rechts nach links bewegt, der rechts versetzt angeordnete dritte Leuchtpunkt erzeugt oder beleuchtet; bei einem Verschwenken der Waffe von links nach rechts, erfolgt entsprechend ein Erzeugen des links versetzt angeordneten zweiten Leuchtpunkts. Zum Betreiben der zumindest einen Lichtquelle kann die Visiereinrichtung einen Energiespeicher, wie einen Akkumulator, aufweisen.

Vorzugsweise sind in der Visiereinrichtung mehrere separate Lichtquellen angeordnet, die jeweils einen Leuchtpunkt erzeugen können. Mit anderen Worten ist jeder Leuchtpunkt mittels einer separat ausgebildeten Lichtquelle erzeugbar. Dadurch kann das Verändern der Visierlinie allein durch eine elektronische Ansteuerung erfolgen, insbesondere ohne eine Bewegung zweier Bauteile zueinander und insbesondere ohne eine motorisch angetriebene Bewegung, sodass die Visiereinrichtung besonders kostengünstig herstellbar, besonders robust und langlebig ausgebildet und besonders energiesparend betreibbar ist. Zur Ansteuerung einer jeden einzelnen Lichtquelle kann ein integrierter Schaltkreis vorgesehen sein.Dadurch kann das Verändern der Visierlinie in besonders einfacher Weise erfolgen, nämlich allein durch ein elektrisches Ansteuern einer einzelnen Lichtquelle.

Die Einrichtung zur Erfassung der Bewegung der Schusswaffe kann einen elektro-mechanischen oder elektronischen Bewegungssensor bekannter Bauart umfassen.

Bei dem erfindungsgemäßen Verfahren zur Verbesserung der mit einer Schusswaffe erzielbaren Treffsicherheit bei einem Schuss auf ein sich mit einer horizontalen Bewegungskomponente quer zur Schussrichtung bewegendes Ziel, wobei eine Visierlinie auf das Ziel gerichtet ist, wird der Verlauf der Visierlinie bei einer Verlagerung der Schusswaffe in einer horizontalen Ebene, insbesondere beim Verschwenken in einer horizontalen Ebene, um einen voreinstellbaren Winkelbetrag entgegen der Bewegungsrichtung verändert.

Der Winkelbetrag ist vorzugsweise in einem Bereich von 1,2° bis 1,5°, weiter bevorzugt in einem Bereich von 0,5° bis 2,5°, ganz bevorzugt in einem Bereich von 0° bis 5,0° voreinstellbar.

Die Erfindung soll nun anhand der beigefügten Zeichnungen, die drei Ausführungsbeispiele rein schematisch verdeutlichen, weiter erläutert werden. Es zeigen:
- Fig. 1: eine rein schematische Teilansicht einer mit einer Visiereinrichtung ausgerüsteten Schusswaffe beim Schuss auf ein still stehendes Ziel in einer Ansicht senkrecht zur Schussrichtung;
- Fig. 1a: die Lage des Zielpunktes beim Blick durch das Zielfernrohr;
- Fig. 2: eine Fig. 1 entsprechende Darstellung bei einer Verlagerung des Zieles gemäß der Zeichnung von rechts nach links;
- Fig. 2a: die Lage des Zielpunktes beim Blick durch das Zielfernrohr;
- Fig. 3: eine Fig. 1 entsprechende Ansicht eines zweiten Ausführungsbeispiels der Erfindung;
- Fig. 3a: die Lage des Zielpunktes beim Blick durch das Zielfernrohr;
- Fig. 4: eine Fig. 2 entsprechende Ansicht bei einem sich gemäß der Zeichnung von rechts nach links bewegenden Ziel;
- Fig. 4a: die Lage des Zielpunktes bzw. eines Absehens beim Blick durch das Zielfernrohr;
- Fig. 5: eine erfindungsgemäße Ausgestaltung des Zielfernrohrs aus Figuren 3 und 4 in einer frontalen Schnittdarstellung;
- Fig. 6: eine erfindungsgemäße Ausgestaltung einer weiteren Visiereinrichtung in einer seitlichen Schnittdarstellung; und
- Fig.6a: ein Ausschnitt einer frontalen Ansicht der Visiereinrichtung aus Fig.6.

Bei einem ersten, anhand der Fig. 1 und 2 erläuterten Ausführungsbeispiel der Erfindung umfasst eine Schusswaffe 100, von welcher rein schematisch lediglich ein Teil eines Laufs 1 dargestellt ist, eine Visiereinrichtung 2, die als Zielfernrohr ausgebildet ist. Die Visiereinrichtung 2 definiert eine Visierlinie 4, die in Fig. 1 strichpunktiert dargestellt ist. Sie ist gerichtet auf ein Ziel 5, das in Fig. 1 quer zur Schussrichtung 6, mittels einer durchgezogenen Linie dargestellt, unbeweglich ist. Um das quer zur Schussrichtung unbewegliche Ziel 5 zu treffen, müssen in der Ansicht gemäß Fig. 1 die Visierlinie 4 und die Schussrichtung 6 sich in Überdeckung befinden. Vernachlässigt man weitere, eine Abweichung zwischen der Visierlinie 4 und der Schussrichtung 6 bewirkende Einflussgrößen, wie beispielsweise die Erdanziehung, Wind etc., so erscheint ein Zielpunkt 7, d.h. diejenige Stelle, bei der die Visierlinie 4 auf dem Ziel 5 auftrifft, bei einem Blick durch das Zielfernrohr 3 in der Mitte eines Absehens 8 in dem in Fig. 1a schematisch dargestellten Zielfernrohrbild.

Bewegt sich nun - wie in Fig. 2 rein schematisch dargestellt ist - das Ziel 5 mit einer Geschwindigkeit V gemäß der Zeichenebene von rechts nach links, so führt dies dazu, dass sich das Ziel 5 während der Dauer zwischen der Abgabe des Schusses und des Auftreffens eines abgegebenen Geschosses von der Position S0 zur Position S1 verlagert. Während bei der Abgabe des Schusses das Ziel 5 beim Blick durch das Zielfernrohr 3 in Richtung der Visierlinie 4 an der Stelle S0 erscheint, muss die Schussrichtung um einen Winkel α in Richtung der Geschwindigkeit V von der Visierlinie abweichen, damit das Geschoss das Ziel 5 an der Position S1 trifft. Um die Treffsicherheit zu erhöhen, ist bei dem in Fig. 1 und 2 dargestellten Ausführungsbeispiel der erfindungsgemäßen Schusswaffe die Visiereinrichtung um eine Achse S, die etwa senkrecht zur Visierlinie 4 verläuft, schwenkbar zum Lauf 1 gelagert. Ferner ist eine in der Zeichnung nicht erkennbare Einrichtung zur Änderung des Verlaufs der Visierlinie 4 vorgesehen, die derart ausgebildet ist, dass beim Erfassen einer Bewegung der Schusswaffe in einer horizontalen Ebene in einer Richtung, die mit dem Pfeil P symbolisiert sein soll, insbesondere beim Erfassen einer Schwenkbewegung, um die ein Schütze die Schusswaffe beim Verfolgen des bewegten Ziels mit der Visierlinie bewegt, die Zieleinrichtung 2 soweit um die Achse S verschwenkt wird, dass die Schussrichtung 6 gegenüber der Visierlinie 4 einen vorgegebenen Winkel α bildet. Die Einrichtung zur Veränderung des Verlaufs der Visierlinie ist derart ausgebildet, dass der Winkel α vom Schützen voreinstellbar ist. Bei einer Drückjagd wird ein Winkelwert aus dem Bereich von 1,2° bis 1,5° als geeignet zu erwarten sein, um den die Schussrichtung 6 gegenüber der Visierlinie 4 in Bewegungsrichtung des Ziels voreilen muss, damit das Geschoss, das sich mit einer Bewegungskomponente quer zur Schusslinie fortbewegende Ziel an der Position S1 trifft, wenn das Ziel in der Position so mit der Visierlinie anvisiert wird.

Bezugnehmend auf die Fig. 3 bis 4a soll nun ein zweites Ausführungsbeispiel der Erfindung erläutert werden. Dieses zweite Ausführungsbeispiel umfasst eine Schusswaffe 200 mit einem Lauf 101 und einer Visiereinrichtung 102, die wiederum als Zielfernrohr 103 ausgebildet ist. Im Gegensatz zum ersten Ausführungsbeispiel ist bei dem zweiten Ausführungsbeispiel die Visiereinrichtung 102 nicht um eine senkrecht zur Visierlinie 104 dieser Visiereinrichtung 102 verlaufende Achse schwenkbar, sondern diesbezüglich fixiert relativ zum Lauf 101 angeordnet. Wiederum ist eine in der Zeichnung nicht erkennbare Einrichtung zur Erfassung einer Bewegung der Schusswaffe 200 in einer horizontalen Ebene, insbesondere zur Erfassung einer Schwenkbewegung P der Schusswaffe 200 in einer horizontalen Ebene, sowie eine Einrichtung zur Veränderung des Verlaufs der Visierlinie 104 in Abhängigkeit der mittels der Einrichtung zur Erfassung der Bewegung der Schusswaffe 200 erfassten Bewegung relativ zur Schusslinie 106 vorgesehen. Wie durch Vergleich der Fig. 3, die entsprechend der Fig. 1 die Situation bei einem unbewegten Ziel 105 zeigt, mit Fig. 4, die entsprechend der Fig. 2 die Situation mit einem sich gemäß der Zeichnung von rechts nach links mit der Geschwindigkeit V bewegenden Ziel 105 zeigt, sinnfällig wird, bewirkt die in der Zeichnung nicht erkennbare Einrichtung zur Veränderung des Verlaufs der Visierlinie, dass diese innerhalb des Zielfernrohrs um den Winkel α gegenüber der Schussrichtung 106 verlagert wird, um denselben Effekt wie durch das Verschwenken des Zielfernrohrs um die Achse S bei dem ersten Ausführungsbeispiel zu erreichen. Hierzu kann die Einrichtung zur Veränderung des Verlaufs der Visierlinie innerhalb des Zielfernrohrs 103 zwischen dem Okular 109 und dem Objektiv 110 angeordnet sein und ein den Verlauf der Visierlinie 104 bestimmendes, optisches Glied aufweisen, welches mit der Einrichtung zur Erfassung einer Schwenkbewegung der Schusswaffe in einer horizontalen Ebene wirkverbunden ist. Bei diesem Ausführungsbeispiel wandert - wie in Fig. 4a schematisch dargestellt ist - der Zielpunkt 107 relativ zum Absehen 108 des Zielfernrohrs 103 nach rechts.

Um bei diesem Ausführungsbeispiel die Treffsicherheit bei einem bewegten Ziel 105 zu erhöhen, ist der Haltepunkt der Schusswaffe so zu wählen, dass sich der Zielpunkt 107 während der Schwenkbewegung im Sinne des Pfeiles P auf dem Ziel befindet. Oder aber das gesamte Absehen wird verlagert und der Zielpunkt verbleibt im Zentrum des Absehens. Diese Variante ist in Fig. 4a gestrichelt eingezeichnet.

Es versteht sich, dass es auch im Rahmen der Erfindung liegt, bei einer erfassten Schwenkbewegung der Schusswaffe in einer horizontalen Ebene sowohl die Visierlinie 104 innerhalb des Zielfernrohrs, als auch das Zielfernrohr selbst um eine Achse S relativ zur Schussrichtung zu verschwenken. Dies ist insbesondere dann sinnvoll, wenn die Visierlinie relativ zur Schusslinie um einen vergleichsweisen großen Winkel α verlagert werden soll, der beispielsweise nicht allein durch eine Veränderung des Verlaufs der Visierlinie innerhalb des Zielfernrohrs möglich ist.

In der Figur 5 ist eine bevorzugte Ausgestaltung der als Zielfernrohr 103 ausgebildeten Visiereinrichtung 102 aus den Figuren 3 und 4 in einer frontalen Schnittdarstellung gezeigt. Das Zielfernrohr 103 ist als ein handelsübliches Zielfernrohr ausgebildet und weist ein in Längserstreckung zwischen einem Okular und einem Objektiv angeordnetes Justiermittel 22 auf. Das Justiermittel 22 dient zum Einstellen des Absehens 108, beispielsweise bei einem Kalibrieren der Waffe. Zur besseren Übersicht ist vorliegend lediglich das in horizontaler Ebene angeordnete Justiermittel 22 gezeigt; grundsätzlich weist ein Zielfernrohr 103 zusätzlich ein weiteres, vorliegend nicht dargestelltes Justiermittel in vertikaler Ebene auf. Das Justiermittel 22 umfasst eine an einem Gehäuse des Zielfernrohrs 103 drehbar gelagerte Justierschraube 22a, die mit einer innerhalb des Zielfernrohrs 103 angeordneten Stirnseite an einem das Absehen 108 aufweisenden Bauteil, wie einer Linse oder Glasoptik, anliegt. An einer der Justierschraube 22a gegenüberliegenden Seite der Glasoptik ist ein Federelement 22b zum Vorspannen der Glasoptik gegen die Justierschraube 22a angeordnet. Dadurch ist die Glasoptik zwischen dem Federelement 22b und der Justierschraube 22a entgegen der Federkraft des Federelements 22b bewegbar vorgespannt und gehalten. Bei einem Drehen der Justierschraube 22a kann dadurch ein Verschieben des Absehens 108 in horizontaler Ebene erfolgen.

Zum automatischen Verändern der Visierlinie 104 bei einem bewegten Ziel 105, wie es beispielsweise in Figuren 4 und 4a gezeigt ist, weist die Visiereinrichtung 102 eine Einrichtung 41 auf, die in Abhängigkeit der mittels einer nicht dargestellten Einrichtung zur Erfassung der Bewegung der Schusswaffe 200 erfassten Bewegung P die Visierlinie 104 mittels einer Positionsveränderung des Absehens 108 verändert. Dazu weist die Einrichtung 41 einen Stellantrieb 42 auf, insbesondere einen elektrischen Stellmotor, der über eine Welle mit der Justierschraube 22a wirkverbunden ist. Dadurch kann Justierschraube 22a von dem Stellantrieb 42 in einem vorgegebenen, insbesondere feststehenden bzw. ein festes Maß aufweisenden, Bereich, motorisch angetrieben gedreht werden, wodurch sich das Absehen 108 in horizontaler Ebene verlagert. Dadurch kann - wie bei den Beispielen zuvor - das Sehfeld in der Ziel- bzw. Auftreffebene um einen bestimmten Wert, wie beispielsweise um 1m zur Seite verlagert sein, so dass der das Ziel anvisierende Schütze die Waffe automatisch vorhält. Die Einrichtung 41 kann beispielsweise über eine nicht näher dargestellte Rastverbindung an dem Gehäuse des Zielfernrohrs 103 befestigt sein. Zur Spannungsversorgung des Stellantriebs 42 kann beispielsweise ein vorliegend nicht dargestellter Akkumulator an der Visiereinrichtung 102 angeordnet sein.

In der Figur 6 ist eine bevorzugte Ausgestaltung einer weiteren Visiereinrichtung 102 in einer seitlichen Schnittdarstellung gezeigt. Die Visiereinrichtung 102 ist im Wesentlichen als ein kompaktes Reflexvisier ausgebildet, welches vorzugsweise bei Kurzwaffen benutzt wird. Dabei ist die Visiereinrichtung 102 über eine vorliegend nicht näher dargestellte Klemmvorrichtung an einer vorliegend nicht näher bezeichneten Schiene, beispielsweise eine Schwalbenschwanzschiene, wie eine sogenannte Weaver- oder Picatinny-Schiene, oberhalb eines Waffenlaufs 101 in Längsrichtung verstellbar befestigt. Die Visiereinrichtung 102 umfasst im Wesentlichen eine Projektionsfläche 82, welche als eine Glasoptik, wie eine durchsichtige Scheibe oder Linse, ausgebildet sein kann, eine Lichtquelle 23, beispielsweise eine lichtemittierende Diode, und ein optisches Glied oder Reflexionselement 43, wie beispielsweise einen Spiegel. Ein von der Lichtquelle 23 im Wesentlichen entgegen einer Schussrichtung 106 ausgegebener Lichtstrahl, welcher vorliegend durch eine Linie mit Pfeilen gekennzeichnet ist, wird an dem Reflexionselement 43 im Wesentlichen in Richtung der Schussrichtung 106 gespiegelt und bewirkt beim Auftreffen auf die in einem Sichtfeld 81 des Schützen angeordnete Projektionsfläche 82 ein Abbilden eines Leuchtpunkts 21. Der auf der Projektionsfläche 82 abgebildete Leuchtpunkt 21 muss nicht zwingend die Form eines Punktes aufweisen, sondern kann mittels einer entsprechenden Filterung jede beliebige Form aufweisen, beispielsweise ein minimiertes Absehen, ein Fadenkreuz oder ein von einem Ring umgebender Punkt. Die jeweilige Position der Leuchtpunkte 21 auf der Projektionsfläche 82 kann bei einem Kalibriervorgang voreingestellt werden, ist jedoch bei einem jagdlichen Verwenden der Waffe 200 und der Einrichtung 41 feststehend, insbesondere unverändert.

Bei einer jagdlichen Anwendung der Waffe 200 mit der Einrichtung 41 kann zum automatischen Anpassen der Visierlinie 104 an eine jagdlichen Situation, wie ein bewegtes Ziel, der Leuchtpunkt 21 mittels eines Verstellens des Reflexionselements 43 in einer horizontalen Ebene versetzt werden. Dies erfolgt erfindungsgemäß in Abhängigkeit einer Bewegung P der Schusswaffe 200, welche vorliegend mittels der Einrichtung 11 erfasst werden kann. Die Einrichtung 11 kann beispielsweise als ein elektromechanischer oder elektronischer Bewegungssensor ausgebildet sein. Das Verstellen des Reflexionselements 43 erfolgt vorliegend automatisch mittels der Einrichtung 41, insbesondere mittels eines elektrischen Stellmotors 42. Dadurch kann, sobald mittels der Einrichtung 11 eine Bewegung P der Schusswaffe 200 erfasst wird, insbesondere ein Verschwenken der Waffe 200 in horizontaler Ebene, ein Senden eines Ansteuerungssignals an den Stellmotor 42 und sodann ein Verstellen des Reflexionselements 43 um einen vordefinierten Winkel erfolgen.

In einer alternativen Ausgestaltung der Visiereinrichtung 102 kann das Reflexionselement 43 feststehend angeordnet sein und eine Veränderung des Lichtstrahls unmittelbar mittels der oder an der Lichtquelle 23 erfolgen, beispielsweise durch ein Drehen der Lichtquelle 23 oder ein Abdunkeln eines Teilbereichs der Lichtquelle 23.

Ferner kann es in einer weiteren alternativen Ausgestaltung der Visiereinrichtung 102 vorgesehen sein, dass das Reflexionselement 43 feststehend ausgebildet ist und mindestens zwei separate Lichtquellen 23 zum Erzeugen jeweils eines Leuchtpunkts 21a, 21b, 21c angeordnet sind. Bei dieser besonders bevorzugten Ausgestaltung ist ein Stellmotor 42 nicht erforderlich, ferner existieren keine beweglich angeordneten Bauteile, sodass die Visiereinrichtung 102 besonders robust ausgebildet und besonders kostengünstig herstellbar ist.

In der Figur 6a ist ein Ausschnitt einer frontalen Ansicht der Visiereinrichtung 102 gemäß Figur 6 gezeigt, insbesondere ein Ausschnitt eines Blickwinkels eines die Waffe 200 bedienenden Schützen im Wesentlichen in Schussrichtung 106. Auf der Projektionsfläche 82 können hierbei insgesamt drei jeweils einen Verlauf der Visierlinie 104 bestimmende Leuchtpunkte 21a, 21b, 21c - auf die zuvor erläuterte Art und Weise - mittels zumindest einer Lichtquelle 23 und dem Reflexionselement 43 erzeugt werden. In der in Figur 6a gezeigten Situation ist dabei lediglich der Leuchtpunkt 21c durch den in gestrichelte Linie dargestellten Lichtstrahl der Lichtquelle 23 erzeugt bzw. auf der Projektionsfläche 82 sichtbar. Die vorliegend nur zum besseren Verständnis dargestellten Leuchtpunkte 21a und 21b sind nicht erzeugt bzw. nicht auf der Projektionsfläche 82 sichtbar. In dieser Situation wurde zeitlich zuvor mittels der Einrichtung 11 ein Verschwenken der Waffe 200 aus der Position des Schützen gesehen von rechts nach links in horizontaler Ebene erfasst, und ein Ansteuerungssignal an den Stellmotor 42 zum Verstellen des Reflexionselements 43 derart ausgegeben, dass der Leuchtpunkt 21 aus der neutralen Position 21a nach rechts in die korrigierte Position 21c verlagert ist, beispielsweise durch Nichtbeleuchten des Leuchtpunkts 21a (und des Leuchtpunkts 21b) und Beleuchten des Leuchtpunkts 21c. Bei einem Anvisieren des nicht dargestellten Ziels 105 durch den Schützen erfolgt daher ein Verschwenken der Waffe 200 derart von rechts nach links, dass der Leuchtpunkt 21c mit dem nicht näher dargestellten Ziel 105 optisch in Übereinstimmung oder Überdeckung gebracht werden kann und der Lauf 101 der Waffe 200 somit automatisch einen vordefinierten Vorhalt vor dem bewegten Ziel 105 aufweisen kann. Wie bereits zu Figur 6 erläutert kann auch hierbei alternativ das Reflexionselement 43 feststehend ausgebildet sein und die Lageveränderung des Leuchtpunkts 21 durch Veränderung des Lichtstrahls an der Lichtquelle 23 oder durch mehrere jeweils einen Lichtpunkt 21a, 21b, 21c erzeugende separate Lichtquellen 23 bewirkt werden.

### Bezuaszeichenliste:

- 100, 200: Schusswaffe
- 1, 101: Lauf
- 11: Einrichtung zur Erfassung einer Bewegung der Schusswaffe
- 2, 102: Visiereinrichtung
- 21, 21a, 21b, 21c: Markierung, Leuchtpunkt
- 22, 22a, 22b: Justiermittel
- 23: Lichtquelle
- 3, 103: Zielfernrohr
- 4, 104: Visierlinie
- 41: Einrichtung zur Veränderung des Verlaufs der Visierlinie
- 42: Stellantrieb, Stellmotor
- 43: optisches Glied
- 5, 105: Ziel
- 6, 106: Schussrichtung
- 7, 107: Zielpunkt
- 8, 108: Absehen
- 81: Sichtfeld, Sehfeld
- 82: Projektionsfläche
- 109: Okular
- 110: Objektiv

- P: Pfeil
- S: Achse
- V: Geschwindigkeit

## Patentansprüche

1. Jagd-Schusswaffe (100, 200),
mit einer Visiereinrichtung (2, 102), die eine Visierlinie (4, 104) aufweist, mit einer Einrichtung (11) zur Erfassung einer Schwenkbewegung (P) der Schusswaffe (100, 200) in einer horizontalen Ebene, und
mit einer Einrichtung (41) zur Veränderung des Verlaufs der Visierlinie (4, 104) für ein automatisches Vorhalten ausschließlich in Abhängigkeit der mittels der Einrichtung (11) zur Erfassung der Bewegung der Schusswaffe (100, 200) erfassten Bewegung (P).

2. Jagd-Schusswaffe nach Anspruch 1, **dadurch gekennzeichnet, dass** die Einrichtung (41) zur Änderung des Verlaufs der Visierlinie (4, 104) derart ausgebildet ist, dass der Verlauf der Visierlinie (4, 104) beim Erfassen einer Bewegung der Schusswaffe (100, 200) in der horizontalen Ebene um einen vorgegebenen Winkelbetrag α gegen die Bewegungsrichtung (P) verändert wird.

3. Jagd-Schusswaffe nach Anspruch 2, **dadurch gekennzeichnet, dass** der Winkelbetrag α voreinstellbar ist.

4. Jagd-Schusswaffe nach Anspruch 2 oder 3, **dadurch gekennzeichnet, dass** der Winkelbetrag α um einen Wert aus einem Bereich von 1,2° bis 1,5°, vorzugsweise von 0,5° bis 2,5°, voreinstellbar ist.

5. Jagd-Schusswaffe nach einem der voranstehenden Ansprüche, **dadurch gekennzeichnet, dass** die Visiereinrichtung (2) um eine senkrecht zur Visierlinie (4) verlaufende Schwenkachse (S) verschwenkbar gelagert ist, und dass die Einrichtung (41) zur Veränderung des Verlaufs der Visierlinie (4) derart mit der Visiereinrichtung (2) wirkverbunden ist, dass mit ihr die Visiereinrichtung (2) um die Schwenkachse (S) verschwenkbar ist.

6. Jagd-Schusswaffe nach einem der voranstehenden Ansprüche, **dadurch gekennzeichnet, dass** die Visiereinrichtung (102) derart ausgebildet ist, dass die Visierlinie (104) um eine senkrecht zur Visierlinie (104) verlaufende Schwenkachse (S) relativ zur Visiereinrichtung (102) mittels der Einrichtung (41) zur Veränderung des Verlaufs der Visierlinie (104) verschwenkbar ist.

7. Jagd-Schusswaffe nach einem der voranstehenden Ansprüche, **dadurch gekennzeichnet, dass** die Visiereinrichtung (2, 102) ein Zielfernrohr (3, 103) umfasst.

8. Jagd-Schusswaffe nach Anspruch 7, **dadurch gekennzeichnet, dass** das Zielfernrohr (3, 103) ein Objektiv (110) und ein Okular (109) aufweist und die Einrichtung (41) zur Veränderung des Verlaufs der Visierlinie (4, 104) zwischen dem Objektiv (110) und dem Okular (109) angeordnet ist.

9. Jagd-Schusswaffe nach einem der voranstehenden Ansprüche, **dadurch gekennzeichnet, dass** die Einrichtung (41) zur Veränderung des Verlaufs der Visierlinie (4, 104) ein den Verlauf der Visierlinie (4, 104) bestimmendes optisches Glied (43) aufweist, insbesondere einen Spiegel, eine Projektionsfläche oder eine Lichtquelle.

10. Jagd-Schusswaffe nach einem der voranstehenden Ansprüche, **dadurch gekennzeichnet, dass** die Einrichtung (41) zur Veränderung des Verlaufs der Visierlinie (4, 104) einen elektrisch betreibbaren Stellantrieb (42) umfasst.

11. Jagd-Schusswaffe nach Anspruch 10, **dadurch gekennzeichnet, dass**, der Stellantrieb (42) mit einem an der Visiereinrichtung (2, 102) angeordneten Justiermittel (22) zum Einstellen einer den Verlauf der Visierlinie (4, 104) bestimmenden Markierung (21) oder Anzeige wirkverbunden ist und zum Verändern des Verlaufs der Visierlinie (4, 104) das Justiermittel (22) mittels des Stellantriebs (42) motorisch angetrieben verstellbar ist.

12. Jagd-Schusswaffe nach einem der voranstehenden Ansprüche, **dadurch gekennzeichnet, dass** die Einrichtung (41) zur Veränderung des Verlaufs der Visierlinie (4, 104) zumindest eine Lichtquelle (23) aufweist, die geeignet ist, in einem Sichtfeld (81) der Visiereinrichtung (2, 102) zumindest zwei voreinstellbare, feststehende, im Wesentlichen horizontal nebeneinander und zueinander beabstandet angeordnete und jeweils einen Verlauf der Visierlinie (4, 104) bestimmende Leuchtpunkte (21, 21a, 21b, 21c) zu erzeugen, wobei die Lichtquelle (23) in Abhängigkeit der mittels der Einrichtung (11) zur Erfassung der Bewegung der Schusswaffe (100, 200) erfassten Bewegung (P) derart ansteuerbar ist, dass ausschließlich ein der erfassten Bewegungsrichtung (P) zugeordneter Leuchtpunkt (21, 21a, 21b, 21c) erzeugt ist und die jeweils anderen Leuchtpunkte (21, 21a, 21b, 21c) unbeleuchtet sind.

13. Jagd-Schusswaffe nach Anspruch 12, **dadurch gekennzeichnet, dass** mehrere separate Lichtquellen (23) vorgesehen sind, die jeweils einen Leuchtpunkt (21, 21a, 21b, 21c) erzeugen können.

14. Jagd-Schusswaffe nach einem der voranstehenden Ansprüche, **dadurch gekennzeichnet, dass** die Einrichtung (11) zur Erfassung der Bewegung der Schusswaffe einen elektro-mechanischen oder elektronischen Bewegungssensor umfasst.

15. Verfahren zur Verbesserung der mit einer Jagd-Schusswaffe (100, 200) erzielbaren Treffsicherheit bei einem Schuss auf ein sich mit einer horizontalen Bewegungskomponente quer zur Schussrichtung bewegendes Ziel (5, 105), wobei eine Visierlinie (4, 104) auf das Ziel (5, 105) gerichtet ist, **dadurch gekennzeichnet,**
**dass** für ein automatisches Vorhalten der Verlauf der Visierlinie (4, 104) ausschließlich in Abhängigkeit eines Verschwenkens der Schusswaffe (100, 200) in einer horizontalen Ebene um einen voreinstellbaren Winkelbetrag α entgegen der Bewegungsrichtung verändert wird, wobei vorzugsweise der Winkelbetrag α in einem Bereich von 1,2° bis 1,5°, besonders bevorzugt von 0,5° bis 2,5°, voreinstellbar ist.

## Claims

1. A hunting firearm (100, 200),
with a sighting device (2, 102), which has a sighting line (4, 104), with a device (11) for detecting a pivoting movement (P) of the firearm (100, 200) in a horizontal plane, and
with a device (41) for changing the course of the sighting line (4, 104) for automatic pointing exclusively as a function of the movement (P) detected by means of the device (11) for detecting the movement of the firearm (100, 200).

2. The hunting firearm according to Claim 1, **characterized in that** the device (41) for changing the course of the sighting line (4, 104) is designed in such a way that the course of the sighting line (4, 104) is changed by a predetermined angular amount α against the direction of movement (P) when a movement of the firearm (100, 200) in the horizontal plane is detected.

3. The hunting firearm according to Claim 2, **characterized in that** the angular amount α can be preset.

4. The hunting firearm according to Claim 2 or 3, **characterized in that** the angular amount α can be preset by a value from a range of 1.2° to 1.5°, preferably of 0.5° to 2.5°.

5. The hunting firearm according to one of the preceding claims, **characterized in that** the sighting device (2) is mounted so as to be pivotable about a pivot axis (S) extending perpendicularly to the sighting line (4), **and in that** the device (41) for changing the course of the sighting line (4) is operatively connected to the sighting device (2) in such a way that with it, the sighting device (2) can be pivoted about the pivot axis (S).

6. The hunting firearm according to one of the preceding claims, **characterized in that** the sighting device (102) is designed in such a way that the sighting line (104) can be pivoted about a pivot axis (S) extending perpendicularly to the sighting line (104), relative to the sighting device (102) by means of the device (41) for changing the course of the sighting line (104).

7. The hunting firearm according to one of the preceding claims, **characterized in that** the sighting device (2, 102) comprises a telescopic sight (3, 103).

8. The hunting firearm according to Claim 7, **characterized in that** the telescopic sight (3, 103) has a lens (110) and an eyepiece (109), and the device (41) for changing the course of the sighting line (4, 104) is arranged between the lens (110) and the eyepiece (109).

9. The hunting firearm according to one of the preceding claims, **characterized in that** the device (41) for changing the course of the sighting line (4, 104) has an optical member (43), in particular a mirror, a projection surface or a light source, determining the course of the sighting line (4, 104).

10. The hunting firearm according to one of the preceding claims, **characterized in that** the device (41) for changing the course of the sighting line (4, 104) comprises an electrically operable actuator (42).

11. The hunting firearm according to Claim 10, **characterized in that** the actuator (42) is operatively connected to an adjusting means (22), arranged on the sighting device (2, 102), for adjusting a marking (21) or indicator determining the course of the sighting line (4, 104), and for changing the course of the sighting line (4, 104), the adjusting means (22) can be adjusted in a motor-driven manner by means of the actuator (42).

12. The hunting firearm according to one of the preceding claims, **characterized in that** the device (41) for changing the course of the sighting line (4, 104) has at least one light source (23) that is suitable for generating, in a field of view (81) of the sighting device (2, 102), at least two presettable fixed light points (21, 21a, 21b, 21c), which are arranged substantially horizontally next to one another and at a distance from one another and each determine a course of the sighting line (4, 104), wherein the light source (23) can be controlled as a function of the movement (P) detected by means of the device (11) for detecting the movement of the firearm (100, 200), in such a way that exclusively one light point (21, 21a, 21b, 21c) associated with the detected direction of movement (P) is generated and the respective other light points (21, 21a, 21b, 21c) are not illuminated.

13. The hunting firearm according to Claim 12, **characterized in that** a plurality of separate light sources (23) is provided, each of which can generate a light point (21, 21a, 21b, 21c).

14. The hunting firearm according to one of the preceding claims, **characterized in that** the device (11) for detecting the movement of the firearm comprises an electromechanical or electronic movement sensor.

15. A method for improving the accuracy achievable with a hunting firearm (100, 200) when firing at a target (5, 105) moving with a horizontal movement component transversely to the direction of firing, wherein a sighting line (4, 104) is directed at the target (5, 105), **characterized in that,** for automatic pointing, the course of the sighting line (4, 104) is changed exclusively as a function of a pivoting of the firearm (100, 200) in a horizontal plane by a presettable angular amount α counter to the direction of movement, wherein the angular amount α preferably is presettable in a range of 1.2° to 1.5°, particularly preferably of 0.5° to 2.5°.

## Revendications

1. Arme à feu (100, 200) pour la chasse,
comportant un dispositif de visée (2, 102) présentant une ligne de visée (4, 104), comportant un dispositif (11) permettant de détecter un mouvement de pivotement (P) de l'arme à feu (100, 200) dans un plan horizontal, et
comportant un dispositif (41) permettant de modifier la trajectoire de la ligne de visée (4, 104) pour un maintien automatique seulement en fonction du mouvement (P) détecté au moyen du dispositif (11) permettant de détecter le mouvement de l'arme à feu (100, 200).

2. Arme à feu pour la chasse selon la revendication 1, **caractérisée en ce que** le dispositif (41) permettant de modifier la trajectoire de la ligne de visée (4, 104) est conçu de telle sorte que la trajectoire de la ligné de visée (4, 104), lors de la détection d'un mouvement de l'arme à feu (100, 200) dans le plan horizontal, est modifiée d'une valeur d'angle α prédéfinie par rapport à la direction de mouvement (P).

3. Arme à feu pour la chasse selon la revendication 2, **caractérisée en ce que** la valeur d'angle α peut être préréglée.

4. Arme à feu pour la chasse selon la revendication 2 ou 3, **caractérisée en ce que** la valeur d'angle α peut être préréglée à une valeur dans une plage de 1,2° à 1,5°, de préférence de 0,5° à 2,5°.

5. Arme à feu pour la chasse selon l'une des revendications précédentes, **caractérisée en ce que** le dispositif de visée (2) est monté de manière à pouvoir pivoter autour d'un axe de pivotement (S) s'étendant perpendiculairement à la ligne de visée (4), **et en ce que** le dispositif (41) permettant de modifier la trajectoire de la ligne de visée (4) est relié de manière fonctionnelle au dispositif de visée (2) de telle sorte qu'avec lui, le dispositif de visée (2) peut pivoter autour de l'axe de pivotement (S).

6. Arme à feu pour la chasse selon l'une des revendications précédentes, **caractérisée en ce que** le dispositif de visée (102) est conçu de telle sorte que la ligne de visée (104) peut être pivotée par rapport au dispositif de visée (102) autour d'un axe de pivotement (S) s'étendant perpendiculairement à la ligne de visée (104) au moyen du dispositif (41) permettant de modifier la trajectoire de la ligne de visée (104).

7. Arme à feu pour la chasse selon l'une des revendications précédentes, **caractérisée en ce que** le dispositif de visée (2, 102) comprend une lunette de visée (3, 103).

8. Arme à feu pour la chasse selon la revendication 7, **caractérisée en ce que** la lunette de visée (3, 103) présente un objectif (110) et un oculaire (109) et le dispositif (41) permettant de modifier la trajectoire de la ligne de visée (4, 104) est disposé entre l'objectif (110) et l'oculaire (109).

9. Arme à feu pour la chasse selon l'une des revendications précédentes, **caractérisée en ce que** le dispositif (41) permettant de modifier la trajectoire de la ligne de visée (4, 104) présente un élément optique (43) déterminant la trajectoire de la ligne de visée (4, 104), en particulier un miroir, une surface de projection ou une source de lumière.

10. Arme à feu pour la chasse selon l'une des revendications précédentes, **caractérisée en ce que** le dispositif (41) permettant de modifier la trajectoire de la ligne de visée (4, 104) comprend un actionneur (42) pouvant être mis en marche électriquement.

11. Arme à feu pour la chasse selon la revendication 10, **caractérisée en ce que** l'actionneur (42) est relié de manière fonctionnelle à un moyen d'ajustement (22) disposé au niveau du dispositif de visée (2, 102) pour le réglage d'un repère (21) ou d'un indicateur déterminant la trajectoire de la ligne de visée (4, 104) et le moyen d'ajustement (22) peut être réglé avec un entraînement motorisé au moyen de l'actionneur (42) pour la modification de la trajectoire de la ligne de visée (4, 104).

12. Arme à feu pour la chasse selon l'une des revendications précédentes, **caractérisée en ce que** le dispositif (41) permettant de modifier la trajectoire de la ligne de visée (4, 104) présente au moins une source de lumière (23) adaptée pour générer, dans un champ de vision (81) du dispositif de visée (2, 102), au moins deux points de lumière (21, 21a, 21b, 21c) fixes, pouvant être préréglés, disposés sensiblement horizontalement côte à côte et espacés les uns des autres, et déterminant respectivement une trajectoire de la ligne de visée (4, 104), la source de lumière (23) pouvant être commandée en fonction du mouvement (P) détecté au moyen du dispositif (11) permettant de détecter le mouvement de l'arme à feu (100, 200) de telle sorte que seulement un point de lumière (21, 21a, 21b, 21c) associé à la direction de mouvement (P) détectée est généré et les autres points de lumière (21, 21a, 21b, 21c) respectifs ne sont pas éclairés.

13. Arme à feu pour la chasse selon la revendication 12, **caractérisée en ce que** plusieurs sources de lumière (23) séparées sont prévues, lesquelles peuvent générer respectivement un point de lumière (21, 21a, 21b, 21c).

14. Arme à feu pour la chasse selon l'une des revendications précédentes, **caractérisée en ce que** le dispositif (11) permettant de détecter le mouvement de l'arme à feu comprend un capteur de mouvement électromécanique ou électronique.

15. Procédé permettant d'améliorer la précision de tir pouvant être réalisée avec une arme à feu (100, 200) pour la chasse lors d'un tir sur une cible (5, 105) se déplaçant transversalement à la direction de tir avec une composante de mouvement horizontale, une ligne de visée (4, 104) étant dirigée sur la cible (5, 105), **caractérisé en ce que,** pour un maintien automatique, la trajectoire de la ligne de visée (4, 104) est modifiée seulement en fonction d'un pivotement de l'arme à feu (100, 200) dans un plan horizontal selon une valeur d'angle α pouvant être préréglée à l'opposé de la direction de mouvement, de préférence la valeur d'angle α pouvant être préréglée dans une plage de 1,2° à 1,5°, plus préférablement de 0,5° à 2,5°.
